# EUROPÄISCHE PATENTSCHRIFT

(11) **EP 2 844 805 B1**
(45) Veröffentlichungstag und Bekanntmachung des Hinweises auf die Patenterteilung: **04.09.2019**
(21) Anmeldenummer: 13720247.9
(22) Anmeldetag: 02.05.2013
(51) Int. Cl.: E03F 5/02

(54) **SCHACHTUNTERTEIL**
SHAFT LOWER PART
PARTIE INFÉRIEURE DE BOÎTE

(30) Priorität: 04.05.2012 DE 202012101644 U
(43) Veröffentlichungstag der Anmeldung: 11.03.2015
(73) Patentinhaber: REHAU AG + Co, 95111 Rehau (DE)
(72) Erfinder: HEGER, Tobias, 91315 Höchstadt (DE); CIOLAK, Mariusz, 91052 Erlangen (DE); HENDEL, Roland, 91086 Aurachtal (DE); LEIHBECHER, Heiko, 90596 Schwanstetten (DE)
(86) Internationale Anmeldenummer: PCT/EP2013/001288
(87) Internationale Veröffentlichungsnummer: WO 2013/164087

(56) Entgegenhaltungen:
- EP-A1- 1 956 153
- WO-A1-2004/013421
- DE-A1- 4 315 535
- NL-C- 1 036 127

## Beschreibung

Die vorliegende Erfindung betrifft ein Schachtunterteil für ein Schachtsystem eines Systems zur Aufnahme, Leitung und Speicherung eines Fluids.

Daneben betrifft die Erfindung auch ein Schachtsystem mit einem erfindungsgemäßen Schachtunterteil und schließlich ein System zur Aufnahme, Leitung und Speicherung eines Fluids mit einem solchen Schachtsystem.

Generell besteht ein hoher und zunehmender Bedarf an der Schaffung von Entwässerungssystemen für die geordnete Abführung von Abwässern und Regenwasser. Schachtunterteile gemäß dem Stand der Technik sind beispielsweise aus den Dokumenten EP1956153A1, WO2004/013421 A1, NL1036127C und DE4315535A1 bekannt.

Verschärft wird diese Situation dadurch, dass Flächen im großen Ausmaß versiegelt werden, von denen beispielsweise das Wasser bei Regen und insbesondere Starkregenereignissen in geeigneter Weise abzuführen ist.

Die dazu herzustellenden Entwässerungssysteme umfassen auch Schachtsysteme, um den Zugang zu den Rohrleitungen zu schaffen.

Für die Herstellung und Errichtung solcher Schachtsysteme und die Anbindung an die Rohrleitungen sind Baugruben herzustellen, in denen das Schachtunterteil des Schachtsystems auf ein Planum, d.h. auf eine herzustellende plane und stabile Fläche abstellbar ist.

Eine solche Baugrube weist im Allgemeinen ein sich nach oben erweiterndes Kegelstumpf- oder Trapezprofil auf. Hierdurch wird das Nachrutschen von Erdreich minimiert oder vermieden. Das Herstellen einer solchen Baugrube ist kosten- und zeitintensiv und muss mitunter unter beengten Platzverhältnissen beispielsweise in Städten stattfinden.

Dadurch können Verkehrswege massiv beeinträchtigt oder blockiert werden.

Aufgabe der vorliegenden Erfindung ist es daher, ein Schachtunterteil anzugeben, das auf ein kleines Planum abstellbar ist, stabil ausgeführt ist und im Inneren eine Auftritts- bzw. Abstellfläche aufweist.

Die Aufgabe der Erfindung wird gelöst gemäß Anspruch 1.

Erfindungsgemäß wurde erkannt, dass ein Schachtunterteil für ein Schachtsystem eines Systems zur Aufnahme, Leitung und Speicherung eines Fluids mit einer dichtenden, steckbaren und / oder verrastbaren Verbindung zu einem Schachtmittelteil und / oder Schachtoberteil, mit einer ersten Außenwand, mit Versteifungselementen, an denen Seitenflanken ausgebildet sind, und einer zweiten Außenwand, mit Versteifungselementen, mit einem ersten Abschnitt und einem zweiten Abschnitt, wobei der erste Abschnitt den in Einbaulage betrachtet oberen Abschnitt bildet und der zweite Abschnitt den unteren Abschnitt, die einstückig durch einen Übergangsabschnitt miteinander verbunden sind, und mit einer Aufstellfläche zum Abstellen auf einem Untergrund, die die Form einer Kreis- oder Kreisringfläche oder etwa die Form einer Kreis- oder Kreisringfläche aufweist, sich vorteilhaft dadurch auszeichnet, dass der zweite Abschnitt eine auf die Außenwand bezogene kleinere Querschnittsfläche aufweist, als die auf die Außenwand bezogene Querschnittsfläche des ersten Abschnitts, wobei die Querschnittsfläche die Fläche ist, die bei einer senkrechten Projektion des Abschnitts des in Einbaulage angeordneten Schachtunterteils auf eine darunterliegende horizontale Ebene erhalten wird, dass im Schachtunterteil etwa in der Ebene des Übergangsabschnitts entlang des gesamten Innenumfangs eine Innenkreisringfläche ausgebildet ist und dass am Übergangsabschnitt Verstärkungselemente ausgebildet sind und wenigstens zwei Anordnungsabschnitte der als Rippen ausgebildeten Verstärkungselemente sind vorhanden, wobei in jedem Abschnitt mindestens zwei nebeneinander liegende Rippen parallel zueinander angeordnete Seitenflanken aufweisen.

Die Verbindung des Schachtunterteils zu einem Schachtmittel- oder Schachtoberteil kann fluiddicht, in steck- oder verrastbarer Weise ausgeführt sein.

Das Schachtsystem, das auf diese Weise herstellbar ist, kann Teil eines Systems zur Aufnahme, Leitung und Speicherung eines Fluids sein.

Das Schachtunterteil weist eine erste Außenwand auf, die Versteifungselemente beinhaltet, an denen Seitenflanken ausgebildet sind.

Das Schachtunterteil weist weiterhin eine zweite Außenwand auf, die Versteifungselemente beinhaltet.

Das Schachtsystem ist dadurch stabiler gegen seitlich wirkenden Erddruck, wenn es im Erdboden eingebaut ist.

Das Schachtunterteil der vorliegenden Erfindung weist einen ersten Abschnitt und einen zweiten Abschnitt auf, wobei der erste Abschnitt der in Einbaulage betrachtet obere Abschnitt ist und der zweite Abschnitt entsprechend der in Einbaulage untere Abschnitt.

Die beiden Abschnitte sind einstückig durch einen Übergangsabschnitt miteinander verbunden.

Das Schachtunterteil weist an seinem in Einbaulage betrachtet unteren Ende eine Aufstellfläche auf, die geeignet ist, um das Schachtunterteil auf einem Untergrund, beispielsweise einem Planum, abzustellen.

Die Aufstellfläche weist dazu die Form einer Kreis- oder Kreisringfläche auf oder etwa die Form einer Kreis- oder Kreisringfläche.
Die Aufstellfläche bildet eine Ebene, die in etwa senkrecht steht zu einer gedachten Hochachse des Schachtunterteils.

Das Schachtunterteil der vorliegenden Erfindung ist derartig ausgelegt, dass der zweite Abschnitt eine auf die Außenwand bezogene kleinere Querschnittsfläche aufweist als die auf die Außenwand bezogene Querschnittsfläche des ersten Abschnitts.
Die Querschnittsfläche ist dabei die Fläche, die bei einer senkrechten Projektion des jeweiligen Abschnitts des in Einbaulage angeordneten Schachtunterteils auf eine darunterliegende horizontale Ebene bezogen auf die maximale radiale Ausdehnung der Außenwand erhalten wird.

Besonders bevorzugt ist ein Schachtunterteil gemäß vorliegender Erfindung, das einen ersten Abschnitt aufweist, der zylindrisch oder annähernd zylindrisch gestaltet ist und einen zweiten Abschnitt, der ebenfalls zylindrisch oder annähernd zylindrisch gestaltet ist. Hierbei können vorteilhaft die beiden Achsen der Zylinder zusammenfallen. Dabei liegt ein hochsymmetrisches Bauteil vor.
Es liegt jedoch auch im Rahmen der vorliegenden Erfindung, dass das Schachtunterteil im ersten und / oder zweiten Abschnitt eine Form aufweist, die von einer zylindrischen Form stark abweicht. Dies kann eine elliptische Form, eine mehreckige Form, insbesondere mit abgerundeten Ecken oder eine aus den vorgenannten kombinierte Form sein.

Das erfindungsgemäße Schachtunterteil weist etwa in der Ebene des Übergangsabschnitts entlang des gesamten Innenumfangs eine Innenkreisringfläche auf.

Um die am Übergangsabschnitt aneinanderstoßenden zwei Abschnitte, dies sind der erste und der zweite Abschnitt, zu stabilisieren, ist vorgesehen, dass am Übergangsabschnitt Verstärkungselemente ausgebildet sind.

In einer vorteilhaften Ausgestaltungsform der vorliegenden Erfindung ist vorgesehen, dass die Innenkreisringfläche in etwa parallel zu wenigstens einer Seitenflanke wenigstens eines Versteifungselements ausgebildet ist.

Hierdurch wird das Schachtunterteil besonders stabil, da Kräfte von der Innenkreisringfläche an die Seitenflanken der Versteifungselemente übertragbar sind.

In einer günstigen Weiterbildungsform der vorliegenden Erfindung kann vorgesehen sein, dass die Innenkreisringfläche entlang ihres gesamten Umfangs bezogen auf die Aufstellfläche nicht mehr als 20 von 100, bevorzugt nicht mehr als 10 von 100 zur Mitte des Schachtunterteils hin geneigt ist.
Die Innenkreisringfläche des Schachtunterteils ist bevorzugt dazu geeignet, als Auftrittsfläche genutzt zu werden, wenn das Schachtsystem von einer Person betreten wird.
Ein anderer Zweck ist das Abstellen von Gegenständen auf dieser Fläche beispielsweise im Zuge von Inspektions-, Wartungs- oder Reinigungsarbeiten im Schachtsystem.
In besonderem Maße vorteilhaft ist, dass entlang der gesamten Innenkreisringfläche ein Rohrelement absetzbar ist. Die Krafteinleitung in axialer Richtung kann somit über den gesamten Umfang der Innenkreisringfläche stattfinden, was zu einer symmetrischen Kraftverteilung und damit sehr hohen Stabilität führt.
Eine entsprechende Neigung der Innenkreisringfläche zur Mitte des Schachtunterteils hin sorgt dafür, dass sich dort ablagernde Partikel oder Verschmutzungen in einfacher Weise entfernbar sind oder beispielsweise bei Einbringen von Fluid in das Schachtunterteil von dieser Fläche abspülbar oder abwaschbar sind. Die Reinigungsfreundlichkeit wird dadurch erhöht, das Absetzen von Schmutz und Partikeln auf dieser Innenkreisringfläche wird dadurch minimiert. Die Oberfläche der Innenkreisringfläche ist strukturiert und / oder zumindest teilweise mit einem rutschhemmenden Belag versehen, um die Trittsicherheit zu erhöhen und um Gegenstände auf dieser Fläche verschiebesicher abstellen zu können. Weiterhin ist durch das Vorsehen der Innenkreisringfläche im Schachtunterteil etwa in der Ebene des Übergangsabschnitts diese Innenkreisringfläche maximiert, so dass ein besonders sicheres Einsteigen in das Schachtsystem und Auftreten auf dieser Fläche möglich ist.

Durch die entlang des gesamten Innenumfangs ausgebildete Innenkreisringfläche im Schachtunterteil gemäß vorliegender Erfindung ist es weiterhin möglich, auch in den Bereich aufzutreten, in denen das Gerinne an den Innenumfang des Schachtunterteils heranreicht, an denen die Verbindung mit den Anschlusselementen erfolgt. Damit ist das erfindungsgemäße Schachtunterteil mit ganz besonderer Sicherheit für ein Betreten ausgestattet, die Verletzungsgefahr einer im Schacht befindlichen Person ist damit minimiert, da diese entlang des gesamten Innenumfangs eine Innenkreisringfläche zum Auftreten vorfindet.

Es kann weiterhin vorteilhaft vorgesehen sein, dass die Verstärkungselemente entlang der Außenwand des Schachtunterteils etwa äquidistant beabstandet sind.

Durch das Vorsehen einer etwa äquidistant beabstandeten Anzahl von Verstärkungselementen entlang der Außenwand des Schachtunterteils wird eine besonders gleichmäßige Krafteinleitung aus dem ersten Abschnitt des Schachtunterteils in den zweiten Abschnitt des Schachtunterteils bewerkstelligt.

Auf diese Weise kann ein besonders stabiles Bauteil zur Verfügung gestellt werden.

Es kann in diesem Zusammenhang vorteilhaft vorgesehen sein, dass die Verstärkungselemente als Rippen ausgebildet sind.

Rippen sind in einfacher Art und Weise im Rahmen eines Formgebungsprozesses herstellbar und bieten ein hohes Maß an Kraftübertragung.

Der Übergangsabschnitt zwischen dem ersten und dem zweiten Abschnitt des Schachtunterteils wird auf diese Weise besonders stabilisiert.

Die Rippen sind bevorzugt einstückig mit dem ersten und zweiten Abschnitt am Übergangsabschnitt verbunden.

Die Rippen können in einer günstigen Ausführungsform der Erfindung so gestaltet sein, dass sie am ersten und zweiten Abschnitt sehr weit in axialer Richtung ausgedehnt sind. Hierdurch ist es möglich, einwirkende Kräfte besonders gut zu leiten und das Schachtunterteil gegen diese einwirkenden Kräfte besonders gut zu sichern.

Es hat sich in diesem Zusammenhang als sehr günstig erwiesen, wenn in dem erfindungsgemäßen Schachtunterteil wenigstens zwei Anordnungsabschnitte der als Rippen ausgebildeten Verstärkungselemente vorgesehen sind, wobei in jedem Abschnitt mindestens zwei nebeneinanderliegende Rippen parallel zueinander angeordnete Seitenflanken aufweisen.

Eine derartige Anordnung der Rippen lässt sich im Rahmen eines Formgebungsprozesses am Schachtunterteil besonders einfach herstellen, indem jedem Anordnungsabschnitt ein bestimmter Bereich eines Formgebungswerkzeugs oder ein Teil eines Formgebungswerkzeugs, beispielsweise ein Formbacken, zuordenbar ist.

Durch diese Maßnahme gelingt es besonders vorteilhaft, das erfindungsgemäße Schachtunterteil gegen einwirkende Kräfte sehr gut zu stabilisieren und die Verbindung des ersten und zweiten Abschnitts am Übergangsabschnitt besonders fest auszubilden.

Es hat sich als sehr vorteilhaft gezeigt, wenn das Schachtunterteil aus Polymermaterial besteht oder Polymermaterial enthält, wobei das Polymermaterial bevorzugt ein Thermoplast ist, besonders bevorzugt ein Polyolefin und ganz besonders bevorzugt entsprechend ein Polypropylen.

Ein Schachtunterteil das aus Polymermaterial besteht oder Polymermaterial enthält, ist in einem sehr günstigen Herstellungsprozess zugänglich.

Das Material selbst ist inert gegen die in einem Schachtunterteil oder einem Schachtsystem einzubringenden Fluid und kann entsprechend dem Formungsvorgang in beliebiger Form hergestellt werden.

Durch die Nutzung eines Thermoplasten kann ein sehr langlebiges und recyclefähiges Material eingesetzt werden, wodurch der Schacht eine hohe Lebensdauer aufweist und am Ende seiner Lebensdauer recyclebar ist.

Ein Polypropylen eignet sich besonders gut für ein derartiges Schachtunterteil, da dieses Material in hohem Maße technisch geeignet ist für die Ausführung von solchen Schachtunterteilen.

In einer vorteilhaften Weiterbildung der vorliegenden Erfindung kann vorgesehen sein, dass das Schachtunterteil ein offenes Gerinne in seinem Boden integriert enthält, das mit der Außenwand verbunden ist.

Ein derartiges Schachtunterteil kann dazu bevorzugt herangezogen werden, um in ein Rohrleitungssystem eingebunden zu werden, bei dem ein Rohr, das mit dem Schachtunterteil verbunden ist, das Fluid dem Schachtunterteil zuführt, und ein zweites Rohr, das mit dem Schachtunterteil verbunden ist, das Fluid aus dem Schachtunterteil abführt.

Das offene Gerinne im Boden des Schachtunterteils leitet das Fluid von dem zuleitenden Rohr zu dem ableitenden Rohr.

Es versteht sich von selbst, dass auch mehrere zuleitende Rohre an das Schachtunterteil anschließbar sind, ebenso wie mehrere ableitende Rohre.

Vorteilhaft kann vorgesehen sein, dass die Innenkreisringfläche des Schachtunterteils mit dem Gerinne zumindest abschnittsweise verbunden ist. Dadurch werden das Gerinne und die Innenkreisringfläche im Schachtunterteil stabilisiert.

Die Innenkreisringfläche des Schachtunterteils kann so gestaltet sein, dass sie das Gerinne zumindest abschnittsweise begrenzt. Hierzu kann die Innenkreisringfläche so gestaltet sein, dass sie sich abschnittsweise bis etwa in die Mitte oder nahe zur Mitte des Schachtunterteils hin erstreckt.

Dadurch kann ein Schachtunterteil mit einer hohen Reinigungsfreundlichkeit realisiert werden, weil keine Spalte, toten Ecken oder Winkel vorliegen, in denen sich Schmutz sammelt.

Die Aufgabe, ein Schachtsystem mit einem Schachtunterteil anzugeben erfolgt gemäß Anspruch 5.

Erfindungsgemäß wurde erkannt, dass ein Schachtsystem dann sehr vorteilhaft und schnell zur Verfügung gestellt werden kann, wenn es wenigstens ein Schachtunterteil der vorliegenden Erfindung umfasst.

Schließlich erfährt die Aufgabe, ein System zur Aufnahme, Leitung und Speicherung eines Fluids anzugeben, ihre Lösung in Anspruch 6.

Ein System zur Aufnahme, Leitung und Speicherung eines Fluids umfasst in einer günstigen Ausbildungsform ein Schachtsystem gemäß vorstehender Beschreibung.

Das erfindungsgemäße Schachtunterteil findet seine Verwendung in einem Schachtsystem, in dem das Schachtunterteil mit einer dichtenden, steckbaren und / oder verrastbaren Verbindung zu einem Schachtmittelteil und / oder Schachtoberteil kombiniert ist. Das dadurch hergestellte Schachtsystem findet seine Anwendung in einem System zur Aufnahme, Leitung und Speicherung eines Fluids, indem es mit Rohren zur Leitung von Fluid verbunden wird.

Es gelingt damit, die für den Bau des Schachtsystems herzustellende Baugrube zu minimieren. Das Herstellen einer derartigen Baugrube ist mit verminderten Kosten und Bauzeiten auf Grund des geringeren Aushubs verbunden und kann auch unter beengten Platzverhältnissen beispielsweise in Städten und an Verkehrswegen erfolgen, wobei der Grad der dadurch stattfindenden Behinderungen und Beeinträchtigungen erheblich reduziert ist.

Das Schachtunterteil gemäß vorliegender Erfindung kann vorteilhaft durch einen Spritzgussprozess aus einem Polymermaterial, durch einen Rotationsgußprozess aus einem Polymermaterial oder durch das Verbinden von Einzelteilen bzw. Baugruppen, beispielsweise durch die Anwendung von Schweißverbindungstechniken, hergestellt werden.

Diese Herstellverfahren sind günstig, in hohem Maße reproduzierbar und in hochmechanisierte Fertigungslinien integrierbar.

Besonders bevorzugt ist zur Herstellung des Schachtunterteils das Spritzgussverfahren. Hierzu wird plastifiziertes Polymermaterial in ein Werkzeug eingespritzt, das entsprechend ausgebildet ist, ein Schachtunterteil für ein Schachtsystem eines Systems zur Aufnahme, Leitung und Speicherung eines Fluids mit einer dichtenden, steckbaren und/oder verrastbaren Verbindung zu einem Schachtmittelteil und/oder Schachtoberteil, mit einer ersten Außenwand, mit Versteifungselementen, an denen Seitenflanken ausgebildet sind, und einer zweiten Außenwand, mit Versteifungselementen, mit einem ersten Abschnitt und einem zweiten Abschnitt, wobei der erste Abschnitt den in Einbaulage betrachtet oberen Abschnitt bildet und der zweite Abschnitt den unteren Abschnitt, die einstückig durch einen Übergangsabschnitt miteinander verbunden sind, und mit einer Aufstellfläche zum Abstellen auf einem Untergrund, die die Form einer Kreis- oder Kreisringfläche oder etwa die Form einer Kreis- oder Kreisringfläche aufweist, wobei der zweite Abschnitt eine auf die Außenwand bezogene kleinere Querschnittsfläche aufweist, als die auf die Außenwand bezogene Querschnittsfläche des ersten Abschnitts, wobei die Querschnittsfläche die Fläche ist, die bei einer senkrechten Projektion des Abschnitts des in Einbaulage angeordneten Schachtunterteils auf eine darunterliegende horizontale Ebene erhalten wird, dass im Schachtunterteil etwa in der Ebene des Übergangsabschnitts entlang des gesamten Innenumfangs eine Innenkreisringfläche ausgebildet ist und dass am Übergangsabschnitt Verstärkungselemente ausgebildet sind, herzustellen. Das Spritzgusswerkzeug ist entsprechend dieser Merkmale ausgelegt.
Ein weiteres günstiges Herstellverfahren ist das Rotationsgussverfahren. Hierbei wird Polymerpulver in ein Werkzeug eingefüllt, das erhitzt wird und eine Taumelbewegung um mehrere Achsen ausführt. Das plastifizierte Polymermaterial legt sich an die Innenwand des Werkzeugs und kann nach Erkalten entnommen werden. Das Werkzeug ist wiederum so aufgebaut, dass die Merkmale des erfindungsgemäßen Schachtunterteils bei diesem Herstellverfahren ausbildbar sind.

Die Erfindung wird anhand der beigefügten Figuren näher erläutert.

Hierzu zeigt:
- Fig. 1: eine seitliche Ansicht eines Schachtunterteils in einer ersten Ausführungsform;
- Fig. 2: eine perspektivische Ansicht eines Schachtunterteils in einer ersten Ausführungsform;
- Fig. 3: eine perspektivische Ansicht eines Schachtunterteils einer ersten Ausführungsform;
- Fig. 4: eine seitliche Ansicht eines Schachtunterteils in einer zweiten Ausführungsform;
- Fig. 5: eine seitliche Ansicht eines Schachtunterteils in einer dritten Ausführungsform.

In Fig. 1 ist ein Schachtunterteil 1 gemäß vorliegender Erfindung gezeigt, das in einer seitlichen Ansicht dargestellt ist.

Das Schachtunterteil 1 weist einen ersten Abschnitt 4 auf, der in Einbaulage betrachtet oberhalb eines zweiten Abschnitts 5 angeordnet ist, wobei die Abschnitte 4 und 5 durch einen Übergangsabschnitt 6 einstückig miteinander verbunden sind.

Der erste Abschnitt 4 weist ein Verbindungsmittel 10 auf, mit dem das Schachtunterteil 1 mit beispielsweise einem Schachtmittelteil oder einem Schachtoberteil verbindbar ist.
Das Verbindungsmittel 10 kann dabei so ausgebildet sein, dass eine fluiddichte Verbindung zwischen dem Schachtunterteil 1 und einem zu verbindenden Schachtmittel- oder Schachtoberteil herstellbar ist.

Am ersten Abschnitt 4 des Schachtunterteils 1 sind Versteifungselemente 12 ausgebildet. Die Versteifungselemente 12 sind in Form von Rippen, die in etwa senkrecht auf der ersten Außenwand 3.4 des Schachtunterteils 1 im Bereich des ersten Abschnitts 4 angeordnet sind, ausgebildet. Die als Rippen ausgebildete Versteifungselemente 12 laufen vollständig um die erste Außenwand 3.4 und sind etwa parallel orientiert zu der Ebene der weiter unten zu besprechenden Aufstellfläche 7.
An den Versteifungselementen 12 sind Seitenflanken 12a ausgebildet, die in etwa senkrecht zur ersten Außenwand 3.4 des Schachtunterteils 1 ausgerichtet sind und jeweils beidseitig die Versteifungselemente 12 begrenzen.

Der erste Abschnitt 4 des Schachtunterteils 1 weist eine auf die Außenwand 3.4 bezogene Querschnittsfläche F4 auf, die in der Fig. 1 entsprechend hinsichtlich ihrer maximalen Ausdehnung in einer Raumrichtung gekennzeichnet ist.

Als Querschnittfläche F4 des ersten Abschnitts 4 wird im vorliegenden Erfindungszusammenhang die Querschnittsfläche bezogen auf die Außenwand 3.4 des ersten Abschnitts 4 des Schachtunterteils 1 verstanden.

Am zweiten Abschnitt 5 des Schachtunterteils 1 sind Versteifungselemente 12' ausgebildet. Die Versteifungselemente 12' sind in Form von Rippen, die in etwa senkrecht auf der zweiten Außenwand 3.5 des Schachtunterteils 1 im Bereich des zweiten Abschnitts 5 angeordnet sind, ausgebildet. Die als Rippen ausgebildete Versteifungselemente 12' laufen vollständig um die zweite Außenwand 3.5 und sind etwa parallel orientiert zu der Ebene der weiter unten zu besprechenden Aufstellfläche 7.

Der am Schachtunterteil 1 gemäß der vorliegenden Erfindung ausgebildete zweite Abschnitt 5 weist in der vorliegenden Ausführungsform der Erfindung zwei Anschlusselemente 11, 11' auf, an denen beispielsweise Rohre anschließbar sind.
Die Anschlusselemente 11, 11' sind als kurze Rohrstutzen, die in etwa senkrecht auf die Außenwand 3.5 des Schachtunterteils 1 im zweiten Abschnitt 5 orientiert sind, ausgebildet.

Der zweite Abschnitt 5 des Schachtunterteils 1 weist eine Aufstellfläche 7 auf, mit der das Schachtunterteil 1 auf einem Untergrund 8 abstellbar ist.
Die Aufstellfläche 7 ist als Kreis- oder Kreisringfläche oder etwa als Kreis- oder Kreisringfläche ausgebildet.

In der Fig. 1 ist die Querschnittsfläche F5 des zweiten Abschnitts 5 gekennzeichnet.
Als Querschnittsfläche F5 wird die Fläche verstanden, die auf die Außenwand 3.5 bezogen ist, diese ist in der Fig. 1 entsprechend hinsichtlich ihrer maximalen Ausdehnung in einer Raumrichtung gekennzeichnet.

Die Querschnittsfläche F4, die dem ersten Abschnitt 4 zugeordnet ist, sowie die Querschnittsfläche F5, die dem zweiten Abschnitt 5 zugeordnet ist, wird jeweils so verstanden, dass diese die Flächen sind, die bei einer senkrechten Projektion der Abschnitte bezogen auf ihre Außenwände 3.4, 3.5 des in Einbaulage angeordneten Schachtunterteils 1 auf eine darunterliegende horizontale Ebene E erhalten werden.

Der erste Abschnitt 4 und der zweite Abschnitt 5 des Schachtunterteils 1 sind durch einen Übergangsabschnitt 6 einstückig miteinander verbunden.
Am Übergangsabschnitt 6 sind Verstärkungselemente 9 ausgebildet, die etwa die Form einer Rippe aufweisen, wobei die Rippen in etwa senkrecht bezogen auf die Ebene der Aufstellfläche 7 ausgerichtet sind.
Die Rippen 9 weisen Seitenflanken 9a auf, durch die die Rippen beidseitig begrenzt sind. Durch die Rippen 9 ist es möglich, Lasten vom ersten Abschnitt 4 auf den zweiten Abschnitt 5 des Schachtunterteils 1 zu übertragen.
Die Rippen 9 sind so ausgebildet, dass mehrere Rippen jeweils parallele Seitenflanken 9a aufweisen.

In Fig. 2 ist ein erfindungsgemäßes Schachtunterteil 1 in einer perspektivischen Ansicht in einer ersten Ausführungsform gezeigt.

Die Bezugszeichen in Fig. 2 entsprechen denen aus Fig. 1, so dass auf Wiederholungen hier verzichtet werden kann.

In Fig. 2 ist die Aufstellfläche 7, die in Form einer Kreisringfläche ausgebildet ist, am zweiten Abschnitt 5 des Schachtunterteils 1 gezeigt.
Mit der Aufstellfläche 7 wird das Schachtunterteil 1 auf einem hier nicht gezeigten Untergrund 8 abgestellt.

In Fig. 3 ist eine weitere perspektivische Ansicht eines erfindungsgemäßen Schachtunterteils 1 in einer Ausführungsform gezeigt.

Die Bezugszeichen in Fig. 3 entsprechen denen aus Fig. 1, so dass auf Wiederholungen hier verzichtet werden kann.

Das erfindungsgemäße Schachtunterteil 1 weist ein Gerinne 2 auf, durch das ein Fluid leitbar ist. Das Gerinne 2 ist im zweiten Abschnitt 5 des Schachtunterteils 1 ausgebildet.
Das Gerinne 2 ist mit den Anschlusselementen 11, 11', die am zweiten Abschnitt 5 des Schachtunterteils 1 ausgebildet sind, verbunden.

Im Schachtunterteil 1 ist eine Innenkreisringfläche 13 ausgebildet, die entlang des Innenumfangs 1a des Schachtunterteils 1 angeordnet ist.
Die Innenkreisringfläche 13 kann zum Auftreten einer Person oder zum Abstellen von Gegenständen verwendet werden.
Die Innenkreisringfläche 13 weist eine strukturierte Oberfläche auf.
Die Innenkreisringfläche 13 ist in etwa in Höhe des Übergangsabschnitts 6 des Schachtunterteils 1 angeordnet und ist entlang ihres gesamten Umfangs bezogen auf die Aufstellfläche 7 nicht mehr als 20 von 100, bevorzugt nicht mehr als 10 von 100 zur Mitte des Schachtunterteils 1 hin geneigt.
Die Innenkreisringfläche 13 ist mit dem Gerinne 2 verbunden und begrenzt das Gerinne 2 zumindest teilweise.

Fig. 4 zeigt ein Schachtunterteil 1 gemäß vorliegender Erfindung in einer zweiten Ausführungsform in einer seitlichen Ansicht.

Die Bezugszeichen in Fig. 4 entsprechen denen aus Fig. 1, so dass auf Wiederholungen hier verzichtet werden kann.

In Fig. 4 ist dargestellt, dass der zweite Abschnitt 5 eine auf die zweite Außenwand 3.5 bezogene kleinere Querschnittsfläche F5 aufweist als die auf die erste Außenwand 3.4 bezogene Querschnittsfläche F4 des ersten Abschnitts 4 des Schachtunterteils 1. Hierbei ist die Querschnittsfläche die Fläche, die bei einer senkrechten Projektion der Außenwände 3.4, 3.5 der Abschnitte 4, 5 des in Einbaulage angeordneten Schachtunterteils 1 auf eine darunterliegende horizontale Ebene E erhalten wird.

In Fig. 5 ist ein Schachtunterteil 1 gemäß vorliegender Erfindung in einer dritten Ausführungsform in einer seitlichen Ansicht gezeigt.

Die Bezugszeichen in Fig. 5 entsprechen denen aus Fig. 1, so dass auf Wiederholungen hier verzichtet werden kann.

Das Schachtunterteil 1 dieser Ausführungsform weist keine Anschlusselemente 11, 11' auf.

Das Schachtunterteil 1 dieser Ausführungsform weist im Inneren in Höhe des zweiten Abschnitts 5 einen hier nicht gezeigten topfförmig gestalteten Sumpf auf, der beispielsweise zur Aufnahme von sich absetzenden Schwebstoffen oder Partikeln im Fluid dient.

### Bezugszeichenliste

- 1: Schachtunterteil
- 1a: Innenumfang
- 2: Gerinne
- 3.4: erste Außenwand
- 3.5: zweite Außenwand
- 4: erster Abschnitt
- 5: zweiter Abschnitt
- 6: Übergangsabschnitt
- 7: Aufstellfläche
- 8: Untergrund
- 9: Verstärkungselement
- 9a: Seitenflanke
- 10: Verbindungsmittel
- 11, 11': Anschlusselement
- 12, 12': Versteifungselement
- 12a: Seitenflanke
- 13: Innenkreisringfläche
- F4: Querschnittsfläche
- F5: Querschnittsfläche
- E: Ebene

## Patentansprüche

1. Schachtunterteil (1) für ein Schachtsystem mit einer dichtenden, steckbaren und/oder verrastbaren Verbindung zu einem Schachtmittelteil und/oder Schachtoberteil, wobei das Schachtunterteil (1) mit einer ersten Außenwand (3.4) und einer zweiten Außenwand (3.5) ausgebildet ist, wobei die erste Außenwand (3.4) mit Versteifungselementen ausgebildet ist, wobei an den Versteifungselementen (12) der ersten Außenwand (3.4) Seitenflanken (12a) ausgebildet sind und wobei die zweite Außenwand (3.5) mit Versteifungselementen (12') ausgebildet ist, wobei das Schachtunterteil (1) mit einem ersten Abschnitt (4) und einem zweiten Abschnitt (5) ausgebildet ist, wobei der erste Abschnitt (4) den in Einbaulage betrachtet oberen Abschnitt bildet und der zweite Abschnitt (5) den unteren Abschnitt bildet, wobei die beiden Abschnitte (4, 5) einstückig durch einen Übergangsabschnitt (6) miteinander verbunden sind, und wobei das Schachtunterteil (1) mit einer Aufstellfläche (7) zum Abstellen auf einem Untergrund (8), die die Form einer Kreis- oder Kreisringfläche oder etwa die Form einer Kreis- oder Kreisringfläche aufweist, wobei der zweite Abschnitt (5) eine auf die Außenwand (3.5) bezogene kleinere Querschnittsfläche (F5) aufweist, als die auf die Außenwand (3.4) bezogene Querschnittsfläche (F4) des ersten Abschnitts (4), wobei die Querschnittsfläche die Fläche ist, die bei einer senkrechten Projektion des Abschnitts (4, 5) des in Einbaulage angeordneten Schachtunterteils (1) auf eine darunterliegende horizontale Ebene (E) erhalten wird, und wobei am Übergangsabschnitt (6) Verstärkungselemente (9) als Rippen ausgebildet sind, **dadurch gekennzeichnet, dass** wenigstens zwei Anordnungsabschnitte der als Rippen ausgebildeten Verstärkungselemente (9) vorhanden sind, wobei in jedem Abschnitt mindestens zwei nebeneinander liegende Rippen parallel zueinander angeordnete Seitenflanken (9a) aufweisen.

2. Schachtunterteil (1) nach Anspruch 1, **dadurch gekennzeichnet, dass** die Verstärkungselemente (9) entlang der Außenwand (3.4, 3.5) etwa äquidistant beabstandet sind.

3. Schachtunterteil (1) nach einem der Ansprüche 1 oder 2, **dadurch gekennzeichnet, dass** es aus Polymermaterial besteht oder Polymermaterial enthält, bevorzugt aus einem Thermoplast, besonders bevorzugt aus einem Polyolefin, ganz besonders bevorzugt aus einem Polypropylen.

4. Schachtunterteil (1) nach einem der vorangehenden Ansprüche, **dadurch gekennzeichnet, dass** in einem Boden des Schachtunterteils (1) ein offenes Gerinne (2) integriert ist.

5. Schachtsystem mit wenigstens einem Schachtunterteil (1) nach einem der Ansprüche 1 bis 4.

6. System zur Aufnahme, Leitung und Speicherung eines Fluids mit wenigstens einem Schachtsystem nach Anspruch 5.

## Claims

1. Shaft lower part (1) for a shaft system with a sealing, insertable and/or latchable connection to a shaft central part and/or shaft upper part, wherein the shaft lower part (1) is configured with a first outer wall (3.4) and a second outer wall (3.5), wherein the first outer wall (3.4) is configured with stiffening elements, wherein on the stiffening elements (12) of the first outer wall (3.4) lateral flanks (12a) are configured and wherein the second outer wall (3.5) is configured with stiffening elements (12'), wherein the shaft lower part (1) is configured with a first portion (4) and a second portion (5), wherein the first portion (4) forms the upper portion viewed in the installed position and the second portion (5) forms the lower portion, wherein the two portions (4, 5) are integrally interconnected by a transition portion (6), and wherein the shaft lower part (1) is configured with a support surface (7) for placing on a substrate (8), said support surface (7) having the shape of a circular or annular surface or approximately the shape of a circular or annular surface, wherein the second portion (5) has a smaller cross-sectional area (F5), with respect to the outer wall (3.5), than the cross-sectional area (F4) of the first portion (4), with respect to the outer wall (3.4), wherein the cross-sectional area is the area obtained when the portion (4, 5) of the shaft lower part (1) arranged in the installed position is projected vertically on to a horizontal plane (E) therebelow, and wherein reinforcement elements (9) are configured as ribs on the transition portion (6), **characterised in that** at least two arrangement portions of the reinforcement elements (9) configured as ribs are present, wherein in each portion at least two mutually adjacent ribs have lateral flanks (9a) arranged parallel to each other.

2. Shaft lower part (1) according to claim 1, **characterised in that** the reinforcement elements (9) are spaced apart approximately equidistantly along the outer wall (3.4, 3.5).

3. Shaft lower part (1) according to one of claims 1 or 2, **characterised in that** it consists of or contains polymer material, preferably a thermoplastic, particularly preferably a polyolefin and most particularly preferably a polypropylene.

4. Shaft lower part (1) according to one of the preceding claims, **characterised in that** an open channel (2) is integrated in a base of the shaft lower part (1).

5. Shaft system having at least one shaft lower part (1) according to one of claims 1 to 4.

6. System for receiving, conducting and storing a fluid, said system having at least one shaft system according to claim 5.

## Revendications

1. Partie inférieure de puits (1) pour un système de puits avec une liaison étanche pouvant être enfichée et/ou enclenchée avec une partie centrale de puits et/ou une partie supérieure de puits, dans laquelle la partie inférieure de puits (1) est réalisée avec une première paroi extérieure (3.4) et une deuxième paroi extérieure (3.5), dans laquelle la première paroi extérieure (3.4) est réalisée avec des éléments de rigidification, dans laquelle des flancs latéraux (12a) sont réalisés au niveau des éléments de rigidification (12) de la première paroi extérieure (3.4) et dans laquelle la deuxième paroi extérieure (3.5) est réalisée avec des éléments de rigidification (12'), dans laquelle la partie inférieure de puits (1) est réalisée avec une première section (4) et une deuxième section (5), dans laquelle la première section (4) forme la section supérieure vue dans la position de montage et la deuxième section (5) forme la section inférieure, dans laquelle les deux sections (4, 5) sont reliées entre elles d'un seul tenant par une section de transition (6), et dans laquelle la partie inférieure de puits (1) est réalisée avec une surface de pose (7) destinée à être posée sur un sol (8), qui présente la forme d'une surface circulaire ou annulaire circulaire ou à peu près la forme d'une surface circulaire ou circulaire annulaire, dans laquelle la deuxième section (5) présente une surface de section transversale (F5) plus petite par rapport à la paroi extérieure (3.5) que la surface de section transversale (F4), rapportée à la paroi extérieure (3.4), de la première section (4), dans laquelle la surface de section transversale est la surface, qui est obtenue dans le cas d'une projection perpendiculaire de la section (4, 5) de la partie inférieure de puits (1) disposée dans la position de montage sur un plan horizontal (E) situé en dessous, et dans laquelle des éléments de renforcement (9) sont réalisés sous la forme de nervures au niveau de la section de transition (6), **caractérisée en ce qu'**au moins deux sections d'agencement des éléments de renforcement (9) réalisés sous la forme de nervures son présentes, dans laquelle au moins deux nervures situées côte à côte présentent dans chaque section des flancs latéraux (9a) disposés de manière parallèle les uns par rapport aux autres.

2. Partie inférieure de puits (1) selon la revendication 1, **caractérisée en ce que** les éléments de renforcement (9) sont espacés à peu près à équidistance le long de la paroi extérieure (3.4, 3.5).

3. Partie inférieure de puits (1) selon l'une quelconque des revendications 1 ou 2, **caractérisée en ce qu'**elle est constituée d'un matériau polymère ou contient du matériau polymère, de manière préférée d'une matière thermoplastique, de manière particulièrement préférée d'une polyoléfine, idéalement d'un polypropylène.

4. Partie inférieure de puits (1) selon l'une quelconque des revendications précédentes, **caractérisée en ce qu'**une rigole (2) ouverte est intégrée dans un fond de la partie inférieure de puits (1).

5. Système de puits avec au moins une partie inférieure de puits (1) selon l'une quelconque des revendications 1 à 4.

6. Système servant à recevoir, acheminer et stocker un fluide avec au moins un système de puits selon la revendication 5.
